# EUROPÄISCHE PATENTSCHRIFT

(11) **EP 3 041 609 B1**
(45) Veröffentlichungstag und Bekanntmachung des Hinweises auf die Patenterteilung: **17.02.2021**
(21) Anmeldenummer: 14758093.0
(22) Anmeldetag: 28.08.2014
(51) Int. Cl.: B02C 15/10

(54) **SCHEIBENSCHWINGMÜHLE UND VERFAHREN ZUM BETREIBEN EINER SCHEIBENSCHWINGMÜHLE**
TURNING DISC MILL AND METHOD OF OPERATING A TURNING DISC MILL
BROYEUR À DISQUE TOURNANT ET PROCÉDÉ DE FONCTIONNEMENT D'UN BROYEUR À DISQUE TOURNANT

(30) Priorität: 02.09.2013 DE 102013109537
(43) Veröffentlichungstag der Anmeldung: 13.07.2016
(73) Patentinhaber: thyssenkrupp Industrial Solutions AG, 45143 Essen (DE)
(72) Erfinder: WILCZEK, Michael, 48231 Warendorf (DE); SCHNEBERGER, Jürgen, 59320 Ennigerloh (DE); TEUTENBERG, Reinhard, 59427 Unna (DE)
(74) Vertreter: thyssenkrupp Intellectual Property GmbH
(86) Internationale Anmeldenummer: PCT/EP2014/002341
(87) Internationale Veröffentlichungsnummer: WO 2015/028151

(56) Entgegenhaltungen:
- DE-A1- 4 343 742
- JP-A- 2007 229 701
- US-A- 1 894 106

## Beschreibung

Die Erfindung betrifft eine Scheibenschwingmühle und ein Verfahren zum Betreiben einer Scheibenschwingmühle.

Eine herkömmliche Scheibenschwingmühle ist beispielsweise aus der DE 43 43 742 C2 bekannt, bei der ein Mühlengefäß schwingbeweglich in einem Mühlengehäuse angeordnet ist und innerhalb des Mühlengefäßes ein loser darin beweglicher Mahlstein vorgesehen ist. Über eine Exzenter-Antriebseinrichtung wird das Mahlgefäß in eine Schwingbewegung versetzt, wobei es zu einer Relativbewegung zwischen Mahlgefäß und Mahlstein kommt. Das zu zerkleinernde Material wird dabei zwischen dem Mahlstein und der Wandung des Mahlgefäßes zerkleinert. Die Antriebseinrichtung benötigt aber mehrere Lager und Riemen für die Kopplung zum Antrieb, die regelmäßig ausgetauscht werden müssen. Außerdem benötigt der für den Antrieb erforderliche Drehstrommotor relativ viel Platz. Des Weiteren kann ein verminderter Reibkoeffizienten zwischen dem Mahlstein und dem Mahlgefäß dazu führen, dass dir Relativbewegung des Mahlsteins auf dem Mahlgefäß aussetzt oder es zu einem Schleifen des Mahlsteins auf dem Mahlgefäß kommt, wodurch dieser einen erhöhten Verschleiß und eine geringere Lebensdauer erfährt.

Die JP 2007 229701 A offenbart eine Mühle gemäß dem Oberbegriff des Anspruchs 1, bei der ein umlaufendes Magnetfeld eine Bewegung eines Mahlwerkzeuges hervorruft. Dabei ist eine magnetische Anpresseinrichtung zur Einstellung des Anpressdrucks zwischen Mahlwerkzeug und einem Boden des Mahlgefäßes vorgesehen. In der US 1 894 106 A wird in einem Mahlgefäß ein kugelförmig ausgebildetes Mahlwerkzeug mit Hilfe eines rotierenden Magnetfeldes bewegt.

In der DD 148 189 wird eine Vorrichtung zur Roh- und Werkstoffaufbereitung beschrieben, bei der das zu zerkleinernde Material durch einen Hohlkörper geleitet wird, der auf gegenüberliegende Seiten je einen positiven und einen negativen Magnetpol oder eine Reihe oder Kette derartige Pole aufweist. Im Inneren des Hohlkörpers befinden sich magnetisierbare Formkörper, vorzugsweise Kugeln, die freibeweglich sind. Durch eine Wechselschaltung des Magnetfeldes kann ein Auf- und Abschwingen oder ein Hin- und Herschwingen der Kugel im Hohlkörper erzwungen werden, wobei das zu zerkleinernde Material von den Kugeln zertrümmert wird. Diese Art der Zerkleinerung ist jedoch mit einer hohen Geräuschentwicklung verbunden.

Der Erfindung liegt die Aufgabe zugrunde, einen Antrieb für eine Schwingmühle anzugeben, der sich durch einen geringen Raumbedarf auszeichnet und die Geräuschentwicklung der Schwingmühle im Mahlbereich reduziert.

Erfindungsgemäß wird diese Aufgabe durch die Merkmale der Ansprüche 1 und 8 gelöst.

Die erfindungsgemäße Schwingmühle weist ein Mahlgefäß, wenigstens ein im Mahlgefäß bewegliches Mahlwerkzeug mit einem magnetischen oder magnetisierbaren Bestandteil und ein Erregersystem zur Erzeugung eines Magnetfelds auf, wobei das Magnetfeld eine Bewegung des wenigstens einen Mahlwerkzeuges hervorruft. Das Erregersystem ist dabei um das Mahlgefäß angeordnet und zur Erzeugung eines umlaufenden Magnetfeldes ausgebildet, wobei eine magnetische Anpresseinrichtung zur Einstellung des Anpressdrucks zwischen Mahlwerkzeug und einem Boden des Mahlgefäßes vorgesehen ist. Weiterhin weist das Mahlwerkzeug einen Kern und zumindest eine, den Kern umgebende Ummantelung aus einem verschleißfesten Material auf.

Beim erfindungsgemäßen Verfahren zum Betreiben einer Scheibenschwingmühle kommt ein Mahlwerkzeug mit einem Kern und zumindest einer, den Kern umgebende Ummantelung aus einem verschleißfesten Material zur Anwendung, wobei das Mahlwerkzeug mit einem magnetischen oder magnetisierbaren Bestandteil durch ein Magnetfeld in einem Mahlgefäß bewegt wird und das Magnetfeld als ein umlaufendes Magnetfeld erzeugt wird. Weiterhin wird der Anpressdruck zwischen dem Mahlwerkzeug und dem Boden des Mahlgefäßes mittels einer magnetischen Anpresseinrichtung eingestellt.

Mit dem erfindungsgemäßen Erregersystem kann auf bewegte Elemente im Antriebssystem verzichtet werden, sodass verschleißanfällige Bauteile, wie Lager und Antriebsriemen, entfallen. Es ist daher mit deutlich niedrigeren Kosten bei der Wartung der Scheibenschwingmühle zu rechnen. Darüber hinaus kann die Scheibenschwingmühle kompakter gebaut werden, sodass der Mahlraum und damit auch das Mahlwerkzeug bei gleichem Platzangebot größer ausgeführt werden kann. Dies führt zu einer höheren Horizontalkraft bei der Zerkleinerung. Weiterhin besteht die Möglichkeit, die erfindungsgemäße Scheibenschwingmühle bei Bedarf mit höheren Drehzahlen zu betreiben als dies bei herkömmlichen Scheibenschwingmühlen mit Exzenterantrieb möglich war.

Mittels der magnetischen Anpresseinrichtung kann die Mahlkraft individuell an die Zerkleinerungsaufgabe angepasst werden. Der Anpressdruck kann dabei über die Stärke des wirksamen Magnetfeldes verändert werden.

Weitere Ausgestaltungen der Erfindung sind Gegenstand der Unteransprüche.

Gemäß einer bevorzugten Ausgestaltung der Erfindung weist das Mahlgefäß eine Decke, einen Boden und eine Umfangswand auf, wobei das Erregersystem im Bereich der Umfangswand und/oder im Bereich von Decke und/oder Boden des Mahlgefäßes angeordnet ist. Das Mahlgefäß weist vorzugsweise eine zylindrische Umfangswand auf und das Mahlwerkzeug kann als Mahlscheibe ausgebildet sein. Das Erregersystem zur Erzeugung des umlaufenden Magnetfelds weist vorzugsweise eine Vielzahl von separat ansteuerbaren Erregerspulen auf, die durch eine Steuereinrichtung angesteuert werden. Das Mahlwerkzeug umfasst ein, vorzugsweise zwei bis vier oder mehrere Polpaare. Zweckmäßigerweise wird das Mühlengefäß starr angeordnet, sodass auf Lager und Ausgleichsgewichte verzichtet werden kann.

Das umlaufende Magnetfeld wird beispielsweise mittels mehrerer um das Mahlgefäß angeordneter Erregerspulen dadurch erzeugt, dass aufeinanderfolgende Erregerspulen mit in ihrer Phase verschobenen Strömen beaufschlagt werden. Ist das Mahlwerkzeug scheibenförmig ausgebildet, rollt es durch das umlaufende Magnetfeld an der Umfangswand des Mahlgefäßes ab. Die Zerkleinerung findet dabei sowohl zwischen der Umfangswand des Mühlengehäuses und der Mahlscheibe als auch unterhalb der Mahlscheibe statt, wobei im Spalt zwischen Umfangswand und Mahlscheibe die Grobzerkleinerung des Mahlgutes erfolgt, bis das Material Partikelgrößen erreicht, die fein genug sind, um unter die Mahlscheibe zu gelangen. Dort werden die feinen Partikel durch eine Kombination aus Gewichtskraft und Scherung weiter zerkleinert. Während bei herkömmlichen Scheibenschwingmühlen, in diesem Bereich nur die Gewichtskraft der Mahlscheibe wirkt, kann gemäß der Erfindung der Mahldruck durch ein magnetisches Feld verändert und an das Mahlgut angepasst werden.

Erfindungsgemäß umfasst die Scheibenschwingmühle eine Einrichtung zum Bestimmen der Position des Mahlwerkzeuges in dem Mahlgefäß. Eine solche Einrichtung kann beispielsweise auf der Innenseite des Mahlgefäßes, zwischen dem Mahlgefäß und dem Mahlwerkzeug angeordnet sein. Die Einrichtung zum Bestimmen der Position des Mahlwerkzeuges in dem Mahlgefäß kann beispielsweise eine Messeinrichtung zum Messen des Magnetflusses und / oder des Magnetrückfluss und / oder der Induktionsspannung des Erregersystems umfassen, wie beispielsweise eine Hallsonde oder eine in dem Magnetfeld des Erregersystems angeordnete Induktionsspule. Die Bewegung des Mahlwerkzeuges in dem Mahlgefäß erzeugt eine Änderung des Magnetfeldes des Erregersystems. Eine Messung des Magnetflusses und / oder des Magnetrückflusses und / oder der Induktionsspannung ermöglicht daher einen Rückschluss auf die Position des Mahlwerkzeuges in dem Mahlgefäß. Es ist des Weiteren denkbar, aus den ermittelten Positionen des Mahlwerkzeuges in dem Mahlgefäß die Drehzahl des Mahlwerkzeuges in dem Mahlgefäß zu ermitteln.

Die Einrichtung zum Bestimmen der Position des Mahlwerkzeuges in dem Mahlgefäß ist beispielsweise derart ausgebildet, dass sie mit der Steuereinrichtung des Erregersystems in Verbindung steht. Vorzugsweise übermittelt die Einrichtung zum Bestimmen der Position des Mahlwerkzeuges die Position und / oder die Drehzahl des Mahlwerkzeuges in dem Mahlgefäß an die Steuereinrichtung des Erregersystems. Dies ermöglicht eine Steuerung des Erregersystems in Abhängigkeit der Drehzahl des Mahlwerkzeuges in dem Mahlgefäß.

Weitere Vorteile und Ausgestaltungen der Erfindung werden anhand der folgenden Beschreibung und der Zeichnung näher erläutert.

In der Zeichnung zeigen
- Fig. 1: eine Scheibenschwingmühle mit einem im Bereich der Umfangswand angeordneten Erregersystem,
- Fig. 2a: eine schematische Darstellung des Erregersystems und des Mahlwerkzeugs zum Zeitpunkt A,
- Fig. 2b: eine schematische Darstellung des Erregersystems und des Mahlwerkzeugs zum Zeitpunkt B,
- Fig. 2c: ein Stromzeitdiagramm zur Ansteuerung der Spulen der Fig. 2a, 2b,
- Fig. 3: eine Scheibenschwingmühle mit einem im Bereich der Decke und des Bodens angeordneten Erregersystem,
- Fig. 4: eine schematische Darstellung des Erregersystems und des Mahlwerkzeugs gemäß dem Ausführungsbeispiel gemäß Fig. 3,
- Fig. 5a: schematische Seitenansicht einer Scheibenschwingmühle mit einer magnetischen Anpresseinrichtung und
- Fig. 5b: eine Unteransicht der Scheibenschwingmühle gemäß Fig. 5a.

Die in Fig. 1 dargestellte Scheibenschwingmühle weist ein Mahlgehäuse 1 auf, in dem ein Mahlgefäß 2 mittels einer Halterung 3 gehaltert ist. Das Mahlgefäß 2 ist zylindrisch ausgebildet, wobei der Durchmesser im dargestellten Ausführungsbeispiel wenigstens das 3-fache seiner Höhe beträgt. Das Mahlgefäß wird durch eine zylindrische Umfangswand 2a, eine Decke 2b und einen Boden 2c begrenzt. In der Decke 2b mündet eine Mahlgutzuleitung 4 zur Zuführung von Mahlgut, während im Bereich des Bodens 2c ein Auslassventil 5 für das gemahlene Mahlgut vorgesehen ist. Das Auslassventil 5 wirkt mit einem pneumatisch gesteuerten Austragssystem 6 und eine sich daran anschließenden MahlgutAustragsleitung 7 zusammen. Im Inneren des Mahlgefäßes 2 ist ein scheibenförmiges Mahlwerkzeug 8 angeordnet, dass einen Kern 8a und eine den Kern umgebende Ummantelung 8b aus einem verschleißfesten Material aufweist. Das Mahlgefäß 1 stützt sich über Dämpfungselemente 9 auf einem Fundament 10 ab.

Damit das Mahlwerkzeug 8 in bekannter Art und Weise während des Mahlvorganges an der Umfangswand 2a des Mahlgefäßes 2 abrollt, ist ein Erregersystem 11 vorgesehen, das eine Vielzahl von Spulen 11a, 11b, 11c, 11d, ... aufweist, die gleichmäßig verteilt auf der Außenseite des Mahlgefäßes im Bereich der Umfangswand 2a angeordnet sind (siehe Fig. 2a, 2b). Das Mahlwerkzeug 8, insbesondere sein Kern, weist einen magnetischen oder magnetisierbaren Bestandteil auf, der im dargestellten Ausführungsbeispiel durch vier Polpaare 8a, 8b, 8c, 8d gebildet wird. Über eine nicht näher dargestellte Steuereinrichtung können die Erregerspulen 11a, 11b, ..., separat angesteuert werden. Durch eine geschickt gewählte Phasenverschiebung der Ströme in den jeweiligen Wicklungen (siehe Fig. 2c) entsteht ein umlaufendes Magnetfeld, dass eine Abrollbewegung des Mahlwerkzeuges 8 an der Umfangswand 2a des Mahlgefäßes 2 bewirkt, wie das aus den Fig. 2a und 2b ersichtlich ist. Fig. 2a und 2b zeigen dabei die Situationen zu den Zeitpunkten A bzw. B. Das über die Mahlgutzuleitung 4 zugeführte Mahlgut wird dabei zwischen Mahlwerkzeug 8 und Umfangswand 2a zunächst grob zerkleinert, bis das Material Partikelgrößen erreicht, die fein genug sind, um in den Bereich zwischen Mahlwerkzeug 8 und Boden 2c zu gelangen. Dort werden die feinen Partikel durch eine Kombination aus Gewichtskraft und Scherung weiter zerkleinert, bevor das Material über das Auslassventil 5 und das pneumatisch gesteuerte Austragssystem 6 und die Mahlgutaustragsleitung 7 ausgeschleust wird. Gegenüber herkömmlichen Scheibenschwingmühlen, bei denen sowohl das Mahlgefäß als auch das Mahlwerkzeug in Bewegung ist, wird das Mahlgefäß hier fest angeordnet. Durch die starre Anordnung des Mahlgefäßes werden höhere Drehzahlen des Malwerkzeugs ermöglicht, da keine die Drehzahl begrenzenden Axiallager vorgesehen werden müssen.

Das Antriebskonzept der Scheibenschwingmühle basiert im Wesentlichen auf dem Prinzip eines Permanentmagnet-Motors, der zu den Synchronmaschinen gehört. Der Unterschied liegt lediglich darin, dass der Läufer (in diesem Fall das Mahlwerkzeug 8) nicht in der Mittelachse fixiert ist, sondern sich frei im Mahlraum bewegen kann. Außerdem werden bei dem hier offenbarten Antriebskonzept die einzelnen Segmente der äußeren Erregerwicklungen in der Art aktiviert, dass ein umlaufendes Magnetfeld entsteht, das durch abwechselnde Polarisierung das Mahlwerkzeug in Rotation versetzt. Insgesamt führt die Anregung dazu, dass das scheibenförmige Mahlwerkzeug an der Umfangswand 2c des Mahlgefäßes 2 abrollt.

Das in Fig. 3 dargestellte zweite Ausführungsbeispiel unterscheidet sich vom Ausführungsbeispiel der Fig. 1 lediglich durch sein Erregersystem 11', das wiederum durch eine Vielzahl von separat ansteuerbaren Erregerspulen 11'a, 11'b, 11'c, 11'd, ... gebildet wird, die aber im Bereich der Decke 2b und Boden 2c des Mahlgefäßes 2 angeordnet sind.

Im Gegensatz zu dem in Fig. 1 beschriebenen radialen Antriebskonzept ist im Ausführungsbeispiel gemäß Fig. 3 ein axiales Antriebskonzept verwirklicht. Hierfür befinden sich Blechpakete der Erregerspulen als Segmente eines Kreisrings im Boden 2c und Decke 2b des Mahlgefäßes 2. Auch hier erfolgt die Ansteuerung sequenziell, sodass ein um die Mittelachse des Mahlgefäßes rotierendes Magnetfeld entsteht, sodass das scheibenförmige Mahlwerkzeug 8 als rotierende Masse auf einer Kreisbahn bewegt wird (siehe Fig. 4).

Gemäß der Erfindung ist eine magnetische Anpresseinrichtung 12 zur Einstellung des Anpressdruckes zwischen Mahlwerkzeug 8 und Boden 2c des Mahlgefäßes 2 vorgesehen (Fig. 5a, 5b). Im dargestellten Ausführungsbeispiel ist im Inneren des Mahlwerkzeugs 8 ein magnetisierbarer Kern oder Permanentmagnet 8g vorgesehen, der mit einem Ringmagneten 12a zusammenwirkt. Der Ringmagnet ist dabei genau auf der Kreisbahn angeordnet, die der Mittelpunkt des scheibenförmigen Mahlwerkzeugs 8 bei seiner Rotation im Mahlgefäß 2 ausführt. Zweckmäßigerweise lässt sich die Stärke des wirksamen Magnetfelds der Anpresseinrichtung 12 an die Zerkleinerungsaufgabe anpassen. Dies kann beispielsweise dadurch erfolgen, dass der Abstand des Ringmagneten 12 zum Boden 2c des Mahlgefäßes verändert wird oder die Stärke des Magnetfeldes elektrisch einstellbar ist.

Die in den Fig. 5a und 5b dargestellte Ausbildung ist insbesondere für das in Fig. 1 dargestellte erste Ausführungsbeispiel geeignet. Beim Ausführungsbeispiel gemäß Fig. 3 kann die Erzeugung des zusätzlichen Anpressdruckes zusätzlich durch das schon vorhandene Erregersystem 11' realisiert werden, indem die Erregerspulen im Bereich der Decke 2b mit unterschiedlicher Stärke zu den Spulen im Bereich des Bodens 2c angesteuert werden.

## Patentansprüche

1. Scheibenschwingmühle mit einem Mahlgefäß (2), wenigstens einem im Mahlgefäß beweglichen Mahlwerkzeug (8) mit einem magnetischen oder magnetisierbaren Bestandteil und einem Erregersystem (11, 11') zur Erzeugung eines Magnetfelds, das eine Bewegung des wenigstens einen Mahlwerkzeugs (8) hervorruft,
wobei das Erregersystem (11, 11') um das Mahlgefäß (2) angeordnet ist und zur Erzeugung eines umlaufenden Magnetfeldes ausgebildet ist und ferner eine magnetische Anpresseinrichtung (12) zur Einstellung des Anpressdrucks zwischen Mahlwerkzeug (8) und einem Boden (2c) des Mahlgefäßes (2) vorgesehen ist, wobei das Mahlwerkzeug (8) einen Kern (8a) und zumindest eine, den Kern umgebende Ummantelung (8b) aus einem verschleißfesten Material aufweist, **dadurch gekennzeichnet, dass** die Scheibenschwingmühle eine Einrichtung zum Bestimmen der Position des Mahlwerkzeuges (8) in dem Mahlgefäß (2) umfasst.

2. Scheibenschwingmühle nach Anspruch 1, **dadurch gekennzeichnet, dass** das Mahlgefäß (2) eine Decke (2b), einen Boden (2c) und eine Umfangswand aufweist, wobei das Erregersystem im Bereich der Umfangswand und/oder im Bereich von Decke und/oder Boden des Mahlgefäßes angeordnet ist.

3. Scheibenschwingmühle nach Anspruch 1, **dadurch gekennzeichnet, dass** das Mahlgefäß eine zylindrische Umfangswand (2a) aufweist und das Mahlwerkzeug (8) als Mahlscheibe ausgebildet ist.

4. Scheibenschwingmühle nach Anspruch 1, **dadurch gekennzeichnet, dass** das Erregersystem (11, 11') zur Erzeugung des umlaufenden Magnetfeldes eine Vielzahl von separat ansteuerbaren Erregerspulen (11a, 11b,... ; 11'a, 11'a,...) umfasst.

5. Scheibenschwingmühle nach Anspruch 4, **dadurch gekennzeichnet, dass** das Erregersystem (11, 11') eine Steuereinrichtung zur Ansteuerung der Erregerspulen umfasst.

6. Scheibenschwingmühle nach Anspruch 4, **dadurch gekennzeichnet, dass** das Mahlwerkzeug (8) wenigstens ein, vorzugsweise 2 bis 4 oder mehrere Polpaare (8c, 8d, 8e, 8f) umfasst.

7. Scheibenschwingmühle nach Anspruch 1, **dadurch gekennzeichnet, dass** das Mahlgefäß (2) starr angeordnet ist.

8. Verfahren zum Betreiben einer Scheibenschwingmühle, bei der ein Mahlwerkzeug (8) mit einem magnetischen oder magnetisierbaren Bestandteil durch ein Magnetfeld in einem Mahlgefäß (2) bewegt wird,
wobei das Magnetfeld als ein um das Mahlgefäß (2) umlaufendes Magnetfeld erzeugt wird und der Anpressdruck zwischen Mahlwerkzeug (8) und einem Boden (2c) des Mahlgefäßes (2) mittels einer magnetischen Anpresseinrichtung (12) eingestellt 20 wird, wobei als Mahlwerkzeug ein Mahlwerkzeug (8) mit einem Kern (8a) und zumindest einer, den Kern umgebenden Ummantelung (8b) aus einem verschleißfesten Material zur Anwendung kommt, **dadurch gekennzeichnet, dass** die Position des Mahlwerkzeugs (8) in dem Mahlgefäß mit einer Einrichtung zur Bestimmung der Position erfasst wird.

9. Verfahren nach Anspruch 8, **dadurch gekennzeichnet, dass** das umlaufende Magnetfeld mittels mehrerer um das Mahlgefäß (2) angeordneter Erregerspulen (11a, 11b,... ; 11'a, 11'b,...) dadurch erzeugt wird, dass aufeinander folgende Erregerspulen mit in ihrer Phase verschobenen Strömen beaufschlagt werden.

10. Verfahren nach Anspruch 8 oder 9, **dadurch gekennzeichnet, dass** ein scheibenförmig ausgebildetes Mahlwerkzeug (8) zur Anwendung kommt, das durch das umlaufende Magnetfeld an einer inneren Wandung des Mahlgefäßes (2) abrollt.

## Claims

1. Turning disc mill comprising a milling vessel (2), at least one milling tool (8) that can be moved in the milling vessel and has a magnetic or magnetizable constituent part and an exciter system (11, 11') for generating a magnetic field, which causes a movement of the at least one milling tool (8),
wherein the exciter system (11, 11') is arranged around the milling vessel (2) and is designed to generate a circulating magnetic field and, furthermore, a magnetic pressing device (12) is provided for adjusting the contact pressure between the milling tool (8) and a base (2c) of the milling vessel (2),
wherein the milling tool (8) has a core (8a) and at least one sheath (8b) made of a wear-resistant material surrounding the core,
**characterized in that**
the turning disc mill comprises a device for determining the position of the milling tool (8) in the milling vessel (2) .

2. Turning disc mill according to Claim 1, **characterized in that** the milling vessel (2) has a cover (2b), a base (2c) and a circumferential wall, wherein the exciter system is arranged in the area of the circumferential wall and/or in the area of the cover and/or base of the milling vessel.

3. Turning disc mill according to Claim 1, **characterized in that** the milling vessel has a cylindrical circumferential wall (2a), and the milling tool (8) is designed as a milling disc.

4. Turning disc mill according to Claim 1, **characterized in that** the exciter system (11, 11') for generating the circulating magnetic field comprises a multiplicity of separately controllable exciter coils (11a, 11b,... ; 11'a, 11'a,...).

5. Turning disc mill according to Claim 4, **characterized in that** the exciter system (11, 11') comprises a control device for controlling the exciter coils.

6. Turning disc mill according to Claim 4, **characterized in that** the milling tool (8) comprises at least one, preferably 2 to 4 or more pole pairs (8c, 8d, 8e, 8f).

7. Turning disc mill according to Claim 1, **characterized in that** the milling vessel (2) is arranged rigidly.

8. Method for operating a turning disc mill, in which a milling tool (8) having a magnetic or magnetizable constituent part is moved in a milling vessel (2) by a magnetic field,
wherein the magnetic field is generated as a magnetic field circulating around the milling vessel (2) and the contact pressure between milling tool (8) and a base (2c) of the milling vessel (2) is adjusted 20 by means of a magnetic pressing device (12),
wherein the milling tool used is a milling tool (8) having a core (8a) and at least one sheath (8b) of a wear-resistant material surrounding the core,
**characterized in that**
the position of the milling tool (8) in the milling vessel is detected by a device for determining the position.

9. Method according to Claim 8, **characterized in that** the circulating magnetic field is generated by means of multiple exciter coils (11a, 11b, ...; 11'a, 11'b,...) arranged around the milling vessel (2), by phase-shifted currents being applied to successive exciter coils.

10. Method according to Claim 8 or 9, **characterized in that** use is made of a disc-shaped milling tool (8) which rolls on an inner wall of the milling vessel (2) as a result of the circulating magnetic field.

## Revendications

1. Broyeur à disques vibrants comportant un récipient de broyage (2), au moins un outil de broyage (8) déplaçable dans le récipient de broyage et doté d'un composant magnétique ou magnétisable et d'un système d'excitation (11, 11') servant à générer un champ magnétique qui provoque un déplacement de l'au moins un outil de broyage (8),
dans lequel le système d'excitation (11, 11') est disposé autour du récipient de broyage (2) et est conçu pour générer un champ magnétique tournant et en outre un dispositif de pressage magnétique (12) servant au réglage de la pression d'appui entre l'outil de broyage (8) et un fond (2c) du récipient de broyage (2) est prévu, dans lequel l'outil de broyage (8) comprend une partie centrale (8a) et au moins une enveloppe (8b) entourant la partie centrale et constituée d'une matière résistante à l'usure,
**caractérisé en ce que**
le broyeur à disques vibrants comporte un dispositif permettant de déterminer la position de l'outil de broyage (8) dans le récipient de broyage (2).

2. Broyeur à disques vibrants selon la revendication 1, **caractérisé en ce que** le récipient de broyage (2) comprend une partie supérieure (2b), un fond (2c) et une paroi périphérique, le système d'excitation étant disposé dans la région de la paroi périphérique et/ou dans la région de la partie supérieure et/ou du fond du récipient de broyage.

3. Broyeur à disques vibrants selon la revendication 1, **caractérisé en ce que** le récipient de broyage comprend une paroi périphérique cylindrique (2a) et l'outil de broyage (8) est réalisé en tant que disque de broyage.

4. Broyeur à disques vibrants selon la revendication 1, **caractérisé en ce que** le système d'excitation (11, 11') servant à générer le champ magnétique tournant comporte une pluralité de bobines d'excitation (11a, 11b,... ; 11'a, 11'a,...) pouvant être commandées séparément.

5. Broyeur à disques vibrants selon la revendication 4, **caractérisé en ce que** le système d'excitation (11, 11') comporte un dispositif de commande servant à la commande des bobines d'excitation.

6. Broyeur à disques vibrants selon la revendication 4, **caractérisé en ce que** l'outil de broyage (8) comporte au moins une, de préférence 2 à 4 ou plusieurs paires de pôles (8c, 8d, 8e, 8f).

7. Broyeur à disques vibrants selon la revendication 1, **caractérisé en ce que** le récipient de broyage (2) est disposé rigidement.

8. Procédé permettant de faire fonctionner un broyeur à disques vibrants, dans lequel un outil de broyage (8) est déplacé par un champ magnétique dans un récipient de broyage (2) à l'aide d'un composant magnétique ou magnétisable,
dans lequel le champ magnétique est généré en tant que champ magnétique tournant autour du récipient de broyage (2) et la pression d'appui entre l'outil de broyage (8) et un fond (2c) du récipient de broyage (2) est réglée 20 au moyen d'un dispositif de pressage magnétique (12), dans lequel un outil de broyage (8) doté d'une partie centrale (8a) et d'au moins une enveloppe (8b) entourant la partie centrale et constituée d'une matière résistante à l'usure est utilisé comme outil de broyage, **caractérisé en ce que**
la position de l'outil de broyage (8) dans le récipient de broyage est détectée à l'aide d'un dispositif de détermination de la position.

9. Procédé selon la revendication 8, **caractérisé en ce que** le champ magnétique tournant est généré au moyen de plusieurs bobines d'excitation (11a, 11b,... ; 11'a, 11'b,...) disposées autour du récipient de broyage (2), par le fait que des bobines d'excitation successives sont soumises à des courants déphasés.

10. Procédé selon la revendication 8 ou 9, **caractérisé en ce qu'**un outil de broyage (8) réalisé en forme de disque est utilisé, lequel outil roule sur une paroi intérieure du récipient de broyage (2) grâce au champ magnétique tournant.
